# EUROPÄISCHE PATENTSCHRIFT

(11) **EP 4 325 010 B1**
(45) Veröffentlichungstag und Bekanntmachung des Hinweises auf die Patenterteilung: **26.02.2025**
(21) Anmeldenummer: 23192297.2
(22) Anmeldetag: 19.08.2023
(51) Int. Cl.: E05D 5/02, E05D 11/06, E05F 1/12

(54) **FREIZEITFAHRZEUG, HERUNTERKLAPPBARE KLAPPE UND SCHARNIER**
RECREATIONAL VEHICLE, FOLD-DOWN LID AND HINGE
VÉHICULE DE LOISIR, HAYON RABATTABLE ET CHARNIÈRE

(30) Priorität: 19.08.2022 DE 102022121089
(43) Veröffentlichungstag der Anmeldung: 21.02.2024
(73) Patentinhaber: Hymer GmbH & Co. KG, 88339 Bad Waldsee (DE)
(72) Erfinder: Christian, Mathias, 88427 Bad Schussenried (DE)
(74) Vertreter: Müller Schupfner & Partner Patent- und Rechtsanwaltspartnerschaft mbB (Muc)

(56) Entgegenhaltungen:
- EP-A2- 2 078 811
- US-A1- 2007 152 471
- US-A1- 2022 170 306

## Beschreibung

Die Erfindung betrifft ein Freizeitfahrzeug mit einer herunterklappbaren Klappe und zumindest einem Scharnier. Speziell betrifft die Erfindung das Gebiet der Freizeitfahrzeuge, die als Wohnmobil ausgebildet sind.

Aus der DE 20 2007 018 286 U1 ist ein Wohnmobil mit einer horizontal geteilten Heckklappenanordnung bekannt. Durch die bekannte Heckklappenanordnung ist ein Laderaum im Wohnmobil zugänglich. Ein oberes Segment der Heckklappenanordnung ist oben um eine erste Schwenkachse schwenkbar. Das untere Segment ist um eine unten an dem oberen Segment vorgesehene Schwenkachse schwenkbar. Die Segmente der bekannten Heckklappenanordnung sind in gleicher Schwenkrichtung zu öffnen.

US 2022/170306 A1 offenbart einen Beschlag in der Nähe eines Scharniers für eine herunterklappbare Klappe.

EP 2 078 811 A2 offenbart ein Mehrgelenkscharnier für eine Klappe eines Freizeitfahrzeugs, die nicht heruntergeklappt wird, wobei die Gasdruckfeder an ihren Enden Lagerachsen aufweist, die am Stützteil und am Verbindungsteil angebracht sind.

US 2007/152471 A1 offenbart ein Scharnier für eine heruntergeklappte Klappe eines Freizeitfahrzeugs, bei dem die Gasdruckfeder an ihren Enden Lagerachsen aufweist, die am Verbindungsteil und an der Fahrzeugkarosserie befestigt sind.

Aufgabe der Erfindung ist es, ein Freizeitfahrzeug, insbesondere ein Wohnmobil, eine herunterklappbare Klappe für ein Freizeitfahrzeug und ein Scharnier für eine herunterklappbare Klappe eines Freizeitfahrzeugs anzugeben, die eine verbesserte Ausgestaltung und Funktionsweise aufweisen.

Die Aufgabe wird durch ein Scharnier mit den Merkmalen des Patentanspruchs 1, eine herunterklappbare Klappe mit den Merkmalen des Patentanspruchs 8 und ein Freizeitfahrzeug mit den Merkmalen des Patentanspruchs 10 gelöst. Vorteilhafte Weiterbildungen der Erfindung sind in den Unteransprüchen angegeben.

Die Aufgabe wird durch ein Scharnier für eine herunterklappbare Klappe, insbesondere eine begehbare Klappe und/oder eine Heckklappe, eines Freizeitfahrzeugs, insbesondere eines Wohnmobils, mit einer Lagerachse, an der ein Stützteil an einem Verbindungsteil gelagert ist, gelöst, wobei das Verbindungsteil zumindest mittelbar mit der Klappe verbindbar ist, wobei eine erste Gasdruckfeder-Lagerachse an dem Stützteil vorgesehen ist, an der eine Gasdruckfeder an dem Stützteil lagerbar ist, wobei eine zweite Gasdruckfeder-Lagerachse an dem Verbindungsteil vorgesehen ist, an der die Gasdruckfeder an dem Verbindungsteil lagerbar ist, wobei an dem Stützteil eine Abstützfläche ausgestaltet ist, an der das Verbindungsteil bei heruntergeklappter Klappe abgestützt ist, und wobei die Abstützfläche so ausgestaltet ist, dass eine relativ zu der Lagerachse durch die Abstützfläche gegebene maximale Hebellänge der Abstützung des Verbindungsteils an dem Stützteil bei aufgeklappter Klappe zumindest näherungsweise zumindest so groß ist wie eine relativ zu der Lagerachse gegebene Hebellänge der Gasdruckfeder an der ersten Gasdruckfeder-Lagerachse.

Ferner wird die Aufgabe durch eine herunterklappbare Klappe, insbesondere eine begehbare Klappe und/oder eine Heckklappe, eines Freizeitfahrzeugs, insbesondere eines Wohnmobils, mit zumindest einem, vorzugsweise zwei, solchen Scharnieren gelöst. Außerdem wird die Aufgabe durch ein Freizeitfahrzeug, insbesondere Wohnmobil, mit zumindest einer solchen herunterklappbaren Klappe gelöst.

Vorteilhaft ist es, dass die Abstützfläche eine Ausnehmung aufweist, durch die sich ein Element der Gasdruckfeder erstreckt. Bei dem Element kann es sich insbesondere um eine Stange der Gasdruckfeder handeln. Dadurch kann die maximale Hebellänge der Abstützfläche in vorteilhafter Weise so ausgestaltet werden, dass die relativ zu der Lagerachse durch die Abstützfläche gegebene maximale Hebellänge der Abstützung des Verbindungsteils an dem Stützteil bei aufgeklappter Klappe zumindest gleich groß oder sogar größer ist wie die relativ zu der Lagerachse gegebene Hebellänge der Gasdruckfeder an der ersten Gasdruckfeder-Lagerachse. Speziell ist es hierbei vorteilhaft, dass die Abstützfläche das Element der Gasdruckfeder U-förmig umgreift. Hierdurch wird zum einen eine robuste und verschleißfeste Ausgestaltung der Abstützfläche ermöglicht. Zum anderen kann eine einfache Montage und Demontage der Gasdruckfeder ermöglicht werden und zugleich ein großer Schwenkbereich für die Gasdruckfeder sichergestellt werden.

Vorteilhaft ist es, dass das Verbindungsteil einen Grundkörper und eine Stützplatte aufweist, dass die Stützplatte in Ausnehmungen des Grundkörpers eingesetzt und/oder mit dem Grundkörper durch Schweißen verbunden ist und dass das Verbindungsteil bei heruntergeklappter Klappe mittels der Stützplatte an der Abstützfläche des Stützteils abgestützt ist. Die Stützplatte kann so dimensioniert werden, dass eine zuverlässige und verschleißarme Abstützung möglich ist. Durch das Einsetzen und/oder Verbinden der Stützplatte mit dem Grundkörper werden außerdem eine Gewichtsersparnis und reduzierte Herstellungskosten ermöglicht.

Vorteilhaft ist es auch, dass Schweißnähte, mit denen die Stützplatte mit dem Grundkörper verschweißt ist, nur auf einer von der Abstützfläche abgewandten Seite der Stützplatte vorgesehen sind. Hierdurch können auftretende Hebelkräfte minimiert werden.

Vorteilhaft ist es, dass der Grundkörper Flachträger aufweist, zwischen denen die Stützplatte zumindest teilweise angeordnet ist, und dass ein Abstand zwischen den Flachträgern zumindest näherungsweise gleich einer zwischen den Flachträgern gegebenen Gesamtbreite der Abstützfläche ist. Dadurch können die Kraft- und Hebelverhältnisse weiter optimiert werden.

Vorteilhaft ist es, dass das Verbindungsteil im montierten Zustand mit Längsträgern der Klappe verbunden, insbesondere verschraubt, ist. Somit kann das Scharnier in vorteilhafter Weise als Baugruppe gegeben sein, die im Montageprozess an die Heckklappe und das Freizeitfahrzeug montiert wird.

Vorteilhaft ist es auch, dass eine Innenseite der heruntergeklappten Klappe im montierten Zustand eine Laufbodenerweiterung bildet. Hierdurch kann im abgestellten Zustand des Freizeitfahrzeugs eine Raumerweiterung realisiert werden. Durch das hochbelastbare Scharnier ist hierbei ein Begehen der heruntergeklappten Klappe möglich.

Weitere Vorteile und Einzelheiten der Erfindung werden anhand des in den schematischen Figuren dargestellten Ausführungsbeispiels näher erläutert. Hierbei zeigen:
- Fig. 1: ein Freizeitfahrzeug mit einer herunterklappbaren, begehbaren Heckklappe in einer schematischen, räumlichen Darstellung entsprechend einem Ausführungsbeispiel, wobei die Heckklappe heruntergeklappt ist und eine Ansicht von schräg hinten gezeigt ist;
- Fig. 2: die Heckklappe des in Fig. 1 dargestellten Freizeitfahrzeugs in einer schematischen, räumlichen Darstellung von schräg hinten, wobei eine innere Konstruktion gezeigt ist und insbesondere eine Verkleidung und Anbauteile fortgelassen sind;
- Fig. 3: die in Fig. 2 gezeigte Heckklappe in einer auszugsweisen Darstellung im Bereich eines Scharniers aus der mit I bezeichneten Blickrichtung;
- Fig. 4: ein Detail der in Fig. 3 dargestellten Heckklappe im Bereich des Scharniers in einer schematischen, räumlichen Darstellung, wobei die Heckklappe heruntergeklappt ist und ein Verbindungsteil angedeutet ist; und
- Fig. 5: den in Fig. 4 gezeigten Ausschnitt, wobei das Verbindungsteil dargestellt ist.

Fig. 1 zeigt ein Freizeitfahrzeug 1 in einer schematischen, räumlichen Darstellung entsprechend einem Ausführungsbeispiel. Das Freizeitfahrzeug 1 kann insbesondere als Wohnmobil ausgebildet sein. Das Freizeitfahrzeug 1 weist eine Klappe 2 auf, die als Heckklappe 2 ausgebildet ist. Hierbei ist die Klappe 2 als begehbare Klappe 2 beziehungsweise begehbare Heckklappe 2 ausgestaltet. In diesem Ausführungsbeispiel ist außerdem eine weitere Klappe 2' vorgesehen, die hochklappbar ist.

Fig. 2 zeigt die in Fig. 1 gezeigte Heckklappe 2 im hochgeklappten Zustand in einer schematischen, räumlichen Darstellung, wobei Verkleidungselemente und dergleichen nicht dargestellt sind. Die Heckklappe 2 weist Scharniere 3, 3' auf, mit denen die Heckklappe 2 an einem Rahmen des Freizeitfahrzeugs 1 befestigt ist. Die Scharniere 3, 3' ermöglichen ein Herunterklappen der Heckklappe 2 und zugleich eine Abstützung der Heckklappe 2 bei Belastung. Die Ausgestaltung der Scharniere 3, 3' ist im Detail anhand des Scharniers 3 beschrieben.

Fig. 3 zeigt die Heckklappe 2 in einer auszugsweisen, schematischen Darstellung aus der in Fig. 1 und 2 mit I bezeichneten Blickrichtung. Ferner ist die Ausgestaltung der Klappe 2 beziehungsweise des Scharniers 3 in Bezug auf die Fig. 4 und 5 beschrieben. Fig. 4 zeigt hierbei ein Detail des Scharniers 3, wobei gewisse Elemente angedeutet sind. Fig. 5 zeigt das in Fig. 4 dargestellte Detail, wobei die Elemente dargestellt sind.

Das Scharnier 3 weist eine Lagerachse 4 auf, an der eine Schwenkbarkeit zwischen einem Stützteil 5 und einem Verbindungsteil 6 realisiert ist. Das Stützteil 5 ist über die Lagerachse 4 an dem Verbindungsteil 6 gelagert. Das Verbindungsteil 6 ist mit der Klappe 2 verbunden.

An dem Stützteil 5 ist eine erste Gasdruckfeder-Lagerachse 7 vorgesehen, an der eine Gasdruckfeder 8 einerseits gelagert ist. Ferner ist an dem Verbindungsteil 6 eine zweite Gasdruckfeder-Lagerachse 9 vorgesehen, an der die Gasdruckfeder 8 andererseits gelagert ist.

Im montierten Zustand ist das Stützteil 5 an Verbindungsstellen 10, von denen exemplarisch die Verbindungsstelle 10 gekennzeichnet ist, beispielsweise mit einem Rahmen des Freizeitfahrzeugs 1 verbunden, insbesondere verschraubt. Dadurch kann das Gewicht der Heckklappe 2 über das Scharnier 3 und das Stützteil 5 abgestützt werden.

An dem Stützteil 5 ist eine Abstützfläche 15 ausgestaltet. Die Abstützfläche 15 dient zum Abstützen der Heckklappe 2 im heruntergeklappten Zustand. Hierfür gelangt das Verbindungsteil 6 in Anlage mit dem Stützteil 5 an der Abstützfläche 15. Da die Heckklappe 2 begehbar ist, müssen hohe Kräfte abgestützt werden. Damit diese hohen Kräfte begrenzt sind, ist die Abstützfläche 15 so ausgestaltet, dass eine maximale Hebellänge 16 relativ groß ist. Hierbei ist die relativ zu der Lagerachse 4 durch die Abstützfläche 15 gegebene maximale Hebellänge 16 der Abstützung des Verbindungsteils 6 an dem Stützteil 5 bei heruntergeklappter Klappe 2 zumindest so groß wie die relativ zu der Lagerachse 4 gegebene Hebellänge 17 der Gasdruckfeder 8 an der ersten Gasdruckfeder-Lagerachse 7.

Außerdem wird eine symmetrische und somit kraftausgeglichene Abstützung ermöglicht. Hierfür ist die Abstützfläche 15 mit einer Ausnehmung 20 versehen, durch die sich ein Element 21, insbesondere eine Druckstange 21, der Gasdruckfeder 8 erstreckt. Durch die Ausnehmung 20 ergibt sich eine U-förmige Ausgestaltung der Abstützfläche 15, die das Element 21 der Gasdruckfeder 8 umgreift. Somit ist eine symmetrische Abstützung an der Abstützfläche 15 ermöglicht. Ferner ergibt sich eine vorteilhafte Kraftübertragung über das Element 21 der Gasdruckfeder 8 auf das Stützteil 5.

In diesem Ausführungsbeispiel weist das Verbindungsteil 6 einen Grundkörper 25 und eine Stützplatte 26 auf. Die Stützplatte 26 dient zum Abstützen an der Abstützfläche 15 des Stützteils 5. Die Stützplatte 26 ist an ihren Enden in Ausnehmungen 27, 28 des Grundkörpers 25 eingesetzt. Außerdem ist die Stützplatte 26 mit dem Grundkörper 25 verschweißt. Hierdurch können Kerbkräfte verhindert werden. Außerdem sind die Schweißnähte 29, 30 nur auf der von der Abstützfläche 15 abgewandten Seite 31 der Stützplatte 26 vorgesehen. Die andere Seite 32 der Stützplatte 26, mit der Stützplatte 26 in Anlage mit der Abstützfläche 15 gelangt, ist frei von Schweißnähten. Allerdings kann die Stützplatte 26 von außen im Bereich der Ausnehmungen 27, 28 mit dem Grundkörper 25 verschweißt sein. Dadurch ergeben sich vorteilhafte geometrische Verhältnisse und reduzierte Kräfte auf die beteiligten Bauteile am Scharnier 3.

In diesem Ausführungsbeispiel sind auftretende Kräfte und mechanische Spannungen in den Bauteilen am Scharnier 3 weiter reduziert. In diesem Ausführungsbeispiel weist der Grundkörper 25 Flachträger 35, 36 auf. Die Stützplatte 26 ist teilweise zwischen den Flachträgern 35, 36 angeordnet und an ihren Enden zusätzlich in Ausnehmungen 27, 28 der Flachträger 35, 36 eingesetzt. Der Abstand 37 zwischen den Flachträgern 35, 36 ist etwa gleich der zwischen den Flachträgern 35, 36 gegebenen Gesamtbreite 38 der Abstützfläche 15. Bei gegebener Gesamtbreite 38 der Abstützfläche 15 ergibt sich somit ein minimaler Abstand 37 zwischen den Flachträgern 35, 36. Dadurch ergeben sich optimierte Kraft- und Hebelverhältnisse, die insbesondere mechanische Spannungen in den Bauteilen reduzieren.

In diesem Ausführungsbeispiel ist die Heckklappe 2 an das Verbindungsteil 6 über Längsträger 40, 41 der Heckklappe 2 angebunden. Hierbei ist vorzugsweise eine Verschraubung realisiert, wobei exemplarisch eine Schraube 42 gekennzeichnet ist.

Somit kann über die Scharniere 3, 3' eine hohe Belastung auf die Heckklappe 2 abgestützt werden. In diesem Ausführungsbeispiel ermöglicht die Heckklappe 2 im heruntergeklappten Zustand eine Laufbodenerweiterung. Hierbei ist die Innenseite 45 der Heckklappe 2 begehbar. Das Freizeitfahrzeug 1 weist einen Laufboden 46 auf. Im heruntergeklappten Zustand der Heckklappe 2 ist die Innenseite 45 zumindest näherungsweise auf der gleichen Höhe wie der Laufboden 46 angeordnet. Durch die hochgeklappte Klappe 2' wird außerdem ausreichend Kopffreiheit gewährleistet.

Dadurch können Personen auf die Innenseite 45 der heruntergeklappten Heckklappe 2 treten. Die hierbei auf die Heckklappe 2 wirkenden Gewichtskräfte von ein oder mehreren Personen können zuverlässig über die Scharniere 3, 3' aufgenommen werden.

Die Erfindung ist nicht auf die beschriebenen Ausführungsformen beschränkt, sondern fällt in den Umfang der beigefügten Ansprüche.

## Patentansprüche

1. Scharnier (3) für eine herunterklappbare Klappe (2), insbesondere eine begehbare Klappe (2) und/oder eine Heckklappe (2), eines Freizeitfahrzeugs (1), insbesondere eines Wohnmobils, mit einer Lagerachse (4), an der ein Stützteil (5) an einem Verbindungsteil (6) gelagert ist, wobei das Verbindungsteil (6) zumindest mittelbar mit der Klappe (2) verbindbar ist, wobei eine erste Gasdruckfeder-Lagerachse (7) an dem Stützteil (5) vorgesehen ist, an der eine Gasdruckfeder (8) an dem Stützteil (5) lagerbar ist, wobei eine zweite Gasdruckfeder-Lagerachse (9) an dem Verbindungsteil (6) vorgesehen ist, an der die Gasdruckfeder (8) an dem Verbindungsteil (6) lagerbar ist, wobei an dem Stützteil (5) eine Abstützfläche (15) ausgestaltet ist, an der das Verbindungsteil (6) bei heruntergeklappter Klappe (2) abgestützt ist, und wobei die Abstützfläche so ausgestaltet ist, dass eine relativ zu der Lagerachse (4) durch die Abstützfläche (15) gegebene maximale Hebellänge (16) der Abstützung des Verbindungsteils (6) an dem Stützteil (5) bei heruntergeklappter Klappe (2) zumindest näherungsweise zumindest so groß ist wie eine relativ zu der Lagerachse (4) gegebene Hebellänge (17) der Gasdruckfeder (8) an der ersten Gasdruckfeder-Lagerachse (7).

2. Scharnier nach Anspruch 1,
**dadurch gekennzeichnet,**
**dass** die Abstützfläche (15) eine Ausnehmung (20) aufweist, durch die sich ein Element (21) der Gasdruckfeder (8) erstreckt.

3. Scharnier nach Anspruch 2,
**dadurch gekennzeichnet,**
**dass** die Abstützfläche (15) das Element (21) der Gasdruckfeder (8) U-förmig umgreift.

4. Scharnier nach einem der Ansprüche 1 bis 3,
**dadurch gekennzeichnet,**
**dass** das Verbindungsteil (6) einen Grundkörper (25) und eine Stützplatte (26) aufweist, dass die Stützplatte (26) in Ausnehmungen des Grundkörpers (25) eingesetzt und/oder mit dem Grundkörper (25) durch Schweißen (29, 30) verbunden ist und dass das Verbindungsteil (6) bei heruntergeklappter Klappe mittels der Stützplatte (26) an der Abstützfläche (15) des Stützteils (5) abgestützt ist.

5. Scharnier nach Anspruch 4,
**dadurch gekennzeichnet,**
**dass** Schweißnähte (29, 30), mit denen die Stützplatte (26) mit dem Grundkörper (25) verschweißt ist, nur auf einer von der Abstützfläche (15) abgewandten Seite (31) der Stützplatte (26) vorgesehen sind.

6. Scharnier nach Anspruch 4 oder 5,
**dadurch gekennzeichnet,**
**dass** der Grundkörper (25) Flachträger (35, 36) aufweist, zwischen denen die Stützplatte (26) zumindest teilweise angeordnet ist, und dass ein Abstand (37) zwischen den Flachträgern (35, 36) zumindest näherungsweise gleich einer zwischen den Flachträgern (35, 36) gegebenen Gesamtbreite (38) der Abstützfläche (15) ist.

7. Scharnier nach einem der Ansprüche 1 bis 6,
**dadurch gekennzeichnet,**
**dass** das Verbindungsteil (6) im montierten Zustand mit Längsträgern (40, 41) der Klappe (2) verbunden, insbesondere verschraubt, ist.

8. Herunterklappbare Klappe (2), insbesondere begehbare Klappe (2) und/oder Heckklappe (2) eines Freizeitfahrzeugs 1, insbesondere Wohnmobils, mit zumindest einem, vorzugsweise zwei, Scharnieren (3, 3') nach einem der Ansprüche 1 bis 7.

9. Herunterklappbare Klappe nach Anspruch 8,
**dadurch gekennzeichnet,**
**dass** eine Innenseite (45) der heruntergeklappten Klappe (2) im montierten Zustand eine Laufbodenerweiterung bildet.

10. Freizeitfahrzeug (1), insbesondere Wohnmobil, mit zumindest einer herunterklappbaren Klappe (2) nach Anspruch 8 oder 9.

## Claims

1. Hinge (3) for a fold-down hatch (2), in particular a walk-on hatch (2) and/or a tailgate (2), of a recreational vehicle (1), in particular a camper van, having a bearing shaft (4) on which a supporting part (5) is mounted on a connecting part (6), wherein the connecting part (6) can be connected at least indirectly to the hatch (2), wherein a first gas-pressurised spring bearing shaft (7) is provided on the supporting part (5), on which a gas-pressurised spring (8) can be mounted on the supporting part (5), wherein a second gas-pressurised spring bearing shaft (9) is provided on the connecting part (6), on which the gas-pressurised spring (8) can be mounted on the connecting part (6), wherein a supporting surface (15) is formed on the supporting part (5), on which supporting surface the connecting part (6) is supported when the hatch (2) is folded down, and wherein the supporting surface is formed in such a way that a maximum lever length (16), relative to the bearing shaft (4), of the support of the connecting part (6) on the supporting part (5) by the supporting surface (15) when the hatch (2) is folded down is at least approximately at least as great as a lever length (17), relative to the bearing shaft (4), of the gas-pressurised spring (8) on the first gas-pressurised spring bearing shaft (7).

2. A hinge according to claim 1,
**characterised in that**
the supporting surface (15) has a recess (20) through which an element (21) of the gas-pressurised spring (8) extends.

3. A hinge according to claim 2,
**characterised in that**
the supporting surface (15) embraces the element (21) of the gas-pressurised spring (8) in a U-shape.

4. A hinge according to any one of claims 1 to 3,
**characterised in that**
the connecting part (6) has a base body (25) and a supporting plate (26), **in that** the supporting plate (26) is inserted into recesses in the base body (25) and/or is connected to the base body (25) by welding (29, 30), and **in that** the connecting part (6) is supported on the supporting surface (15) of the supporting part (5) by means of the supporting plate (26) when the hatch is folded down.

5. A hinge according to claim 4,
**characterised in that**
the welding seams (29, 30), by means of which the supporting plate (26) is welded to the base body (25), are provided only on a side (31) of the supporting plate (26) facing away from the supporting surface (15).

6. A hinge according to claim 4 or 5,
**characterised in that**
the base body (25) has flat supports (35, 36), between which the supporting plate (26) is at least partially arranged, and **in that** a distance (37) between the flat supports (35, 36) is at least approximately equal to a total width (38), given between the flat supports (35, 36), of the supporting surface (15).

7. A hinge according to any one of claims 1 to 6,
**characterised in that**
the connecting part (6) is connected, in particular screwed, to side members (40, 41) of the hatch (2) in the assembled state.

8. Fold-down hatch (2), in particular a walk-on hatch (2) and/or tailgate (2) of a recreational vehicle 1, in particular a camper van, having at least one, preferably two, hinges (3, 3') according to one of claims 1 to 7.

9. A fold-down hatch according to claim 8,
**characterised in that**
an inner side (45) of the folded-down hatch (2) forms a running floor extension in the assembled state.

10. Recreational vehicle (1), in particular camper van, with at least one fold-down hatch (2) according to claim 8 or 9.

## Revendications

1. Charnière (3) pour un abattant (2) rabattable vers le bas, en particulier un abattant (2) praticable et/ou un hayon (2), d'un véhicule de loisirs (1), en particulier d'un camping-car, avec un axe de palier (4) au niveau duquel une partie de support (5) est montée sur une partie de connexion (6), dans laquelle la partie de connexion (6) peut être connectée au moins de manière indirecte à l'abattant (2), dans laquelle il est prévu, au niveau de la partie de support (5), un premier axe de palier à ressort de compression à gaz (7) sur lequel un ressort de compression à gaz (8) peut être monté au niveau de la partie de support (5), dans laquelle il est prévu, au niveau de la partie de connexion (6), un second axe de palier à ressort de compression à gaz (9) sur lequel le ressort de compression à gaz (8) peut être monté au niveau de la partie de connexion (6), dans laquelle, au niveau de la partie de support (5), une surface d'appui (15) est réalisée au niveau de laquelle la partie de connexion (6) est soutenue lorsque l'abattant (2) est rabattu vers le bas, et dans laquelle la surface d'appui est réalisée de telle sorte qu'une longueur de levier maximum donnée (16), à travers la surface d'appui (15) relativement à l'axe de palier (4), de l'appui de la partie de connexion (6) au niveau de la partie de support (5) lorsque l'abattant (2) est rabattu vers le bas est, au moins approximativement, aussi grande qu'une longueur de levier donnée (17), relativement à l'axe de palier (4), du ressort de compression à gaz (8) au niveau du premier axe de palier à ressort de compression à gaz (7).

2. Charnière selon la revendication 1,
**caractérisée en ce que**
la surface d'appui (15) présente un évidement (20) à travers lequel un élément (21) du ressort de compression à gaz (8) s'étend.

3. Charnière selon la revendication 2,
**caractérisée en ce que**
la surface d'appui (15) entoure l'élément (21) du ressort de compression à gaz (8) dans une forme de U.

4. Charnière selon l'une des revendications 1 à 3,
**caractérisée en ce que**
la partie de connexion (6) présente un corps de base (25) et une plaque de support (26), la plaque de support (26) est insérée dans des évidements du corps de base (25) et/ou est connectée par soudage (29, 30) au corps de base (25), et la partie de connexion (6) est soutenue au moyen de la plaque de support (26) au niveau de la surface d'appui (15) de la partie de support (5), lorsque l'abattant est rabattu vers le bas.

5. Charnière selon la revendication 4,
**caractérisée en ce que**
les cordons de soudure (29, 30) avec lesquels la plaque de support (26) est soudée au corps de base (25) sont prévus uniquement sur un côté (31), détourné de la surface d'appui (15), de la plaque de support (26).

6. Charnière selon la revendication 4 ou 5,
**caractérisée en ce que**
le corps de base (25) présente des supports plats (35, 36) entre lesquels la plaque de support (26) est agencée au moins en partie, une distance (37) entre les supports plats (35, 36) est égale, au moins approximativement, à une largeur totale donnée (38) de la surface d'appui (15) entre les supports plats (35, 36).

7. Charnière selon l'une quelconque des revendications 1 à 6,
**caractérisée en ce que**
la partie de connexion (6), dans l'état monté, est connectée, en particulier vissée, à des supports longitudinaux (40, 41) de l'abattant (2).

8. Abattant (2) rabattable vers le bas, en particulier abattant praticable (2) et/ou hayon (2) d'un véhicule de loisirs, en particulier d'un camping-car, comprenant au moins une, de préférence deux, charnière(s) (3, 3') selon l'une quelconque des revendications 1 à 7.

9. Abattant rabattable vers le bas selon la revendication 8,
**caractérisé en ce que**
un côté intérieur (45) de l'abattant (2) rabattu vers le bas, dans l'état monté, forme une extension d'un plancher.

10. Véhicule de loisirs (1), en particulier camping-car, comprenant au moins un abattant (2) rabattable vers le bas, selon la revendication 8 ou 9.
